# EUROPÄISCHE PATENTSCHRIFT

(11) **EP 2 172 601 B1**
(45) Veröffentlichungstag und Bekanntmachung des Hinweises auf die Patenterteilung: **28.11.2012**
(21) Anmeldenummer: 09009140.6
(22) Anmeldetag: 14.07.2009
(51) Int. Cl.: E04F 11/022, E04F 11/108

(54) **Frei schwebende Treppe**
Freely suspended stairs
Escalier librement suspendu

(30) Priorität: 02.10.2008 DE 202008013141 U
(43) Veröffentlichungstag der Anmeldung: 07.04.2010
(73) Patentinhaber: Kirner, Willi, 79224 Umkirch (DE)
(72) Erfinder: Kirner, Willi, 79224 Umkirch (DE)
(74) Vertreter: Zimmermann, Günter

(56) Entgegenhaltungen:
- DE-A1- 1 965 697
- DE-A1- 2 615 049
- DE-U1- 29 711 516

## Beschreibung

Die Erfindung bezieht sich auf eine Treppe mit den Merkmalen des Oberbegriffs des Anspruchs 1.

Eine derartige Treppe ist durch die DE 26 15 049 A1 bekannt. Die Treppe wird zusammen mit dem Mauerwerk hochgezogen, wobei jeder Rohbautritt in der Wand eingelassen ist. Auf jeden Rohbautritt kann eine Trittplatte beispielsweise durch Verschraubung von unten aufgebracht werden. Nachteiligerweise muss bei dieser bekannten Treppe der Rohbautritt in einen hochwertigen Beton eingegossen werden, damit die erforderliche Stabilität gewährleistet ist.

Eine weitere Treppe ist durch die DE 297 11 516 U1 bekannt. Bei dieser Treppe stützt sich jede Stufe freiwangenseitig über Distanzhülsen auf der jeweils darunter liegenden Stufe. Weiterhin wird jede Stufe lediglich durch Schraubbolzen in der Wange gehalten, was nachteiligerweise recht instabil ist.

Eine weitere Treppe ist durch die DE 1 965 697 A1 bekannt. In der Wand ist ein vorgefertigter Betonriegel eingemauert, in welchen die zur Befestigung des Rohbautritts erforderlichen Teile einbetoniert sind. Dazu gehört der Befestigungsflansch, an welchen Stahlblechbüchsen für die Enden des Rohbautritts und Hülsendübel für Schraubbolzen angeschweißt sind. Durch Verschrauben wird dann ein mit einer Stirnseite des Rohbautritts verschweißter Stahlflansch an dem Befestigungsflansch gesichert. Für einen zusätzlichen Halt ist ein Stab vorgesehen, welcher durch die Hülsendübel hindurchgezogen ist. Nachteiligerweise muss bei dieser bekannten Treppe der Befestigungsflansch mit zusätzlichen Sicherungsmitteln in Beton eingegossen und beim Errichten der Wand mit eingemauert werden, damit die erforderliche Stabilität gewährleistet ist.

Weiterhin ist eine Treppe bekannt, bei welcher der Rohbautritt aus Stahl an einer durchgehenden Stahlwange angeschweißt ist, welche sich an der Wand befindet. Die Wange weist ein U-Profil auf und wird beim Errichten der Wand eingemauert.

Die Aufgabe der Erfindung wird somit darin gesehen, die Treppe der eingangs genannten Art derart weiterzuentwickeln, dass eine ausreichende Stabilität bei unterschiedlichen Mauern gewährleistet ist. Weiterhin soll die Treppe auch an eine bereits vorhandene Wand nachträglich angebracht werden können. Die Treppe soll auch ein gutes ästhetisches Aussehen zeigen.

Zur Lösung dieser Aufgabe wird erfindungsgemäß vorgeschlagen, dass die Treppe gemäß dem Oberbegriff des Anspruchs 1 entsprechend dem kennzeichnenden Teil dieses Anspruchs ausgebildet ist.

Sowohl durch die durchgehende Flachstahlwange als auch durch die einzelnen, nebeneinander angeordneten großflächigen Befestigungsflansche aus Flachstahl wird bei Belastung des Rohbautritts eine gute Druckverteilung auf die Wand erzielt, an welcher die Treppe entlangläuft. Damit kann die Treppe sowohl an einer Betonwand als auch an einer weniger harten Backsteinwand, einer Gipswand oder einer Holzständerwand auf stabile Weise angebracht werden. Die erfindungsgemäße Treppe kann auch an eine bereits vorhandene Wand angebaut werden, da die Stahlwange und die Befestigungsflansche flach ausgebildet sind und in einfacher Weise angeschraubt werden können und somit nicht wie bei den bekannten Treppen bereits beim Erstellen der Wand eingemauert werden müssen.

Für eine ausreichende Trittbelastung weist der Rohbautritt ein U-Profil oder ein Doppel U-Profil auf, wobei das Profil durch zwei oder mehr in Längsrichtung des Rohbautritts angeschweißte hochkante Metallteile gebildet wird. Die erfindungsgemäße Treppe kann als Rohbautreppe oder aber auch als fertige Wohnungstreppe verwendet werden. Die Erfindung sieht vor, dass auf jeden Rohbautritt eine Trittstufe aus Holz in Kastenform angeordnet ist. Die Kastenform der Holzstufe verleiht der Treppe ein gutes ästhetisches Aussehen, da der Rohbautritt vollständig mit Holz ummantelt ist und somit im Gegensatz zum vorstehend genannten Stand der Technik nicht mehr sichtbar ist. Zur Befestigung der Trittstufe auf den Rohbautritt wird die Trittstufe vorteilhafterweise auf den Rohbautritt aufgeschoben und verklebt.

Eine Ausführungsform der Erfindung sieht vor, dass zwischen dem Rohbautritt und der Trittstufe ein Schallschutzmaterial vorgesehen ist. Bei dem Schallschutzmaterial handelt es sich um Neopren. Damit bei Betreten der Treppe möglichst wenig Schall auf die Wand übertragen wird, sieht eine weitere Ausgestaltung der Erfindung vor, dass zwischen der Flachstahlwange oder den Befestigungsflanschen und der Wand zusätzlich das Schallschutzmaterial angeordnet ist. Wenn die Flachstahlwange oder die Befestigungsflansche über Verbindungselemente mit einer Druckplatte verbunden sind, welche an der Rückseite der Wand angeordnet ist, dann sind aus Schallschutzgründen auch diese Verbindungselemente und die Druckplatte gegenüber der Wand durch das Schallschutzmaterial schallisoliert.

Um die Druckverteilung auf die Wand weiter zu optimieren, sieht eine weitere Ausgestaltung der Erfindung vor, dass die Höhe der Flachstahlwange mindestens das Fünffache der Höhe der Stufe und die Höhe der Befestigungsflansche ebenfalls mindestens das Fünffache der Höhe der Stufe ist. Die Höhe der Flachstahlwange bzw. die Höhe der Befestigungsflansche kann je nach den Stabilitätserfordernissen der Wand entsprechend angepasst werden. Um dabei insbesondere bei der Flachstahlwange nicht zuviel Material zu verbrauchen, ist es zweckmäßig, dass an der Flachstahlwange mehrere seitliche Flansche angeschweißt sind. Über diese seitlichen Flansche erfolgt dann ebenfalls eine gute Druckverteilung auf die Wand, ohne dass die Flachstahlwange über ihre ganze Länge so breit sein muss wie die Breite der Flansche.

Bei besonders dünnen Wänden oder auch bei Holzständerwänden sieht eine weitere Ausführungsform der Erfindung vor, dass die Flachstahlwange ein Hohlprofil aufweist. Vorteilhafterweise können in dem Hohlprofil Verstärkungselemente angeordnet sein. Die Verstärkungselemente können ein Rechteckrohr aus Stahl oder ein Vollmaterial aus Stahl sein. Durch das Hohlprofil und zusätzlich noch durch die Verstärkungselemente wird ein Verwinden der Flachstahlwange bei einer Druckbelastung der Treppe vermieden. Das Hohlprofil besteht dabei aus zwei Wangen, welche miteinander verschweißt oder verschraubt sind. Eine derartige Flachstahlwange muss nicht komplett zu der entsprechenden Baustelle transportiert werden, sondern diese Sandwichbauweise der Wange kann direkt vor Ort fertiggestellt werden.

Die bisher im Stand der Technik verwendeten Stahlwangen mit einem U-Profil können ausschließlich für gerade Treppen verwendet werden, da ein dem Treppenverlauf entsprechender unterschiedlicher Schwung ein Hochbiegen oder ein Abbiegen des U-Profils wegen dessen Festigkeit nicht möglich ist. Bei Treppen mit gewendelten oder gebogenen Abschnitten hat die Wange in diesen Wandbereichen oftmals eine unterschiedliche Biegung gegenüber dem geraden Bereich. Eine weitere Ausgestaltung der Erfindung sieht deshalb vor, dass die Flachstahlwange eine an den Treppenverlauf angepasste geschwungene Form aufweist. Diese Form wird entsprechend den Anforderungen an die Steigung aus dem Vollmaterial mit einem Laser herausgeschnitten.

Die Erfindung wird nachstehend anhand der Zeichnung näher erläutert. Die Zeichnung zeigt Ausführungsbeispiele der Erfindung. Hierbei stellen dar:
- Fig. 1: einen Längsschnitt durch eine Stufe,
- Fig. 2: einen Querschnitt durch die Stufe nach Fig. 1,
- Fig. 3: eine abgebrochene Darstellung einer Flachstahlwange,
- Fig. 4: eine abgebrochene Darstellung einzelner Befestigungsflansche,
- Fig. 5: eine abgebrochene Darstellung einer geschwungenen Flachstahlwange und
- Fig. 6: einen Querschnitt entlang der Linie VI-VI in Fig. 5 und
- Fig. 7: einen Längsschnitt eines weiteren Ausführungsbeispiels.

Die frei schwebende Treppe besteht aus mehreren Stufen 1, wobei jede Stufe 1 einen Rohbautritt 2 und eine Trittstufe 3 aus Holz in Kastenform aufweist. Zwischen dem Rohbautritt 2 und der Trittstufe 3 ist ein Schallschutzmaterial 4 aus Neopren vorgesehen. Das Schallschutzmaterial 4 kann entweder nur auf der Oberseite des Rohbautritts 2 angeordnet sein oder aber auch den Rohbautritt 2 vollständig umgeben. Der Rohbautritt 2 weist im Querschnitt ein U-Profil auf. Der Rohbautritt 2 kann im Querschnitt auch ein Doppel U-Profil haben, wie in Fig.2 schematisch gezeigt. Die Trittstufe 3 ist bei einer rechteckigen Stufenform auf den Rohbautritt 2 aufgeschoben oder bei einer trapezförmigen Stufenform auf den Rohbautritt 2 aufgeklebt. Jeder Rohbautritt 2 ist entweder an einer Flachstahlwange 5 wie in Fig.3 gezeigt oder an einem einzelnen Befestigungsflansch 6 wie in Fig.4 gezeigt angeschweißt. Jeder Befestigungsflansch 6 ist als großflächige Platte ausgebildet, wobei in dem gezeigten Ausführungsbeispiel die Breite der Platte etwa 25 cm und die Höhe der Platte etwa 50 cm ist. Die durchgehende Flachstahlwange 5 ist an einer Wand 7 angeschraubt, an welcher die Treppe entlang läuft. Entsprechend sind auch die einzelnen Befestigungsflansche 6 an die Wand 7 angeschraubt und wie aus Fig.4 ersichtlich so nebeneinander und angrenzend angeordnet, dass insgesamt eine gute Druckverteilung bei Belastung der Rohbautritte 2 oder der fertigen Stufen 1 auf die Wand 7 erzielt wird. Dadurch kann die Wand 7 sowohl eine stabile Betonwand als auch eine weniger stabile Backsteinwand sein. Die Stabilität der frei schwebenden Treppe ist in jedem Fall gewährleistet. Bei Verwendung einzelner Befestigungsflansche 6 für die Rohbautritte 2 kann als weiterer Vorteil die Treppe individuell in ihrem Verlauf durch die frei wählbare Anordnung der Befestigungsflansche 6 an der Wand 7 gestaltet werden. Nach Fertigstellung der Treppe werden die Flachstahlwange 5 oder die Befestigungsflansche 6 unter Putz gelegt und sind nicht mehr sichtbar. In gewissen Bereichen der Treppe oder auch über die gesamte Treppe kann zusätzlich noch ein Geländer angebracht werden, wobei ein Geländerpfosten nicht an allen Stufen 1, sondern nur in einzelnen ausgewählten Stufen 1 angebracht ist.

Bei der in Fig. 5 und Fig. 6 dargestellten Flachstahlwange 5 weist die Wange ein Hohlprofil 8 auf, welches von einer ersten Wange 9 und einer zweiten Wange 10 gebildet wird. Innerhalb des Hohlprofils 8 sind in Längsrichtung der Treppe schräg verlaufende Verstärkungselemente 11 angeordnet, welche aus einem Rechteckrohr oder einem Vollmaterial aus Stahl bestehen können. Eine Flachstahlwange 5 mit Hohlprofil 8 wird besonders bei Holzständerwänden oder dünnen Gipswänden verwendet, da diese Art von Wänden eingeschränkte Befestigungsmöglichkeiten für die Flachstahlwange 5 aufweisen und somit das Risiko einer Verwindung oder Torsion der Flachstahlwange 5 bei Treppenbelastung besteht. Für gewendelte Treppen oder Treppen mit einem gewendelten Abschnitt verläuft die Flachstahlwange 5 nicht geradlinig, sondern weist eine geschwungene Form 12 auf, wie dies aus Fig. 5 ersichtlich ist. Die Form 12 wird aus der Flachstahlwange 5 mittels eines Lasers entsprechend dem Treppenverlauf herausgeschnitten. Bei der in Fig. 6 gezeigten Stufe ist auf dem Rohbautritt 2 etwa 10mm Neopren als Schallschutzmaterial 4 angebracht. Zusätzlich hat die Trittstufe 3 einen gewissen Abstand von dem auf der Wand 7 als letzte Schicht angebrachten Verputz 13, damit kein Schall beim Begehen der Treppe auf die Wand 7 übertragen wird. Der sich durch den Abstand ergebene Spalt 14 zwischen dem Verputz 13 und der Trittstufe 3 kann unterschiedlich breit gewählt werden.

Wie aus Fig. 3 ersichtlich, ist die Höhe 15 der Flachstahlwange 5 mindestens das Fünffache der Höhe 16 der Stufe 1, wobei hier die Höhe von seitlichen Flanschen 17, welche an der Flachstahlwange 5 angeschweißt sind, mitgerechnet ist. Die Flachstahlwange 5 kann aber auch ohne die seitlichen Flansche 17 ausgebildet sein. Ebenso ist die Höhe 18 der Befestigungsflansche 6 mindestens das Fünffache der Höhe 16 der Stufe 1, wie Fig. 4 zeigt.

Damit der Schallschutz weiter verbessert wird, ist bei dem Ausführungsbeispiel gemäß Fig. 7 zwischen der Flachstahlwange 5 und einer der Stufe 1 zugewandten Vorderseite 19 der Wand 7 zusätzlich das Schallschutzmaterial 4 angeordnet. Die Flachstahlwange 5 ist über Verbindungselemente 20 mit einer Druckplatte 21 verbunden, welche an einer der Stufe 1 abgewandten Rückseite 22 der Wand 7 angebracht ist. Zwischen der Druckplatte 21 und der Rückseite 22 ist ebenfalls Schallschutzmaterial 4 angeordnet. Weiterhin sind die Verbindungselemente 20 vollständig mit dem Schallschutzmaterial 4 umgeben, so dass es keine direkten Kontaktflächen der Flachstahlwange 5, der Verbindungselemente 20 und der Druckplatte 21 mit der Wand 7 gibt. Damit ist die Stufe 1 gegenüber der Wand 7 vollständig schallisoliert. Die gleiche Konstruktion kann anstelle der Flachstahlwange 5 auch mit den Befestigungsflanschen 6 durchgeführt werden.

Die vorstehend beschriebene Konstruktion kann besonders bei Holzständerwänden oder dünnen Gipswänden angewendet werden. Bei Betonwänden, welche eine viel höhere Festigkeit haben, ist die Druckplatte 21 auf der Rückseite 22 der Wand 7 nicht erforderlich, sondern die Druckplatte 21 kann auf der Vorderseite 19 der Wand 7 angeordnet sein, wobei eine Schicht des Schallschutzmaterials 4 zwischen der Vorderseite 19 und der Druckplatte 21 angeordnet ist und eine weitere Schicht des Schallschutzmaterials 4 zwischen der Druckplatte 21 und der Flachstahlwange 5 bzw. den Befestigungsflanschen 6 angeordnet ist. Die Verbindungselemente 20 sind direkt in der Betonwand mittels Dübeln befestigt.

Bei der erfindungsgemäßen Treppe ist eine ausreichende Stabilität und Verbundenheit aufgrund der guten Druckverteilung mit der angrenzenden Wand 7 bei Treppenbelastung realisiert. Die Treppe kann auch nachträglich an eine bereits erstellte Wand 7 angebracht werden. Zusätzlich wird ein besonderes ästhetisches Aussehen durch die Kastenform der einzelnen Trittstufen 3 erzielt, da der Rohbautritt 2 vollständig mit Holz ummantelt ist und keine weiteren Teile oder vorstehende Kanten oder dergleichen zu sehen sind. Da die Flachstahlwange 5 und auch die Befestigungsflansche 6 unter Verputz 13 gelegt und nicht mehr sichtbar sind, wird das besondere ästhetische Aussehen der erfindungsgemäßen freischwebenden Treppe noch mehr hervorgehoben.

## Patentansprüche

1. Treppe mit mehreren Stufen (1), wobei jede Stufe (1) einen Rohbautritt (2) aufweist und jeder Rohbautritt (2) ein U-Profil oder ein Doppel U-Profil aufweist und auf jedem Rohbautritt (2) eine Trittstufe (3) aus Holz in Kastenform derart angeordnet ist, dass der Rohbautritt (2) vollständig mit Holz ummantelt ist, wobei die Treppe als frei schwebende Treppe ausgebildet ist,
**dadurch gekennzeichnet,**
**dass** jeder Rohbautritt (2) mit einer Flachstahlwange (5) oder einem als großflächige Platte ausgebildeten Befestigungsflansch (6) versghweißt ist, wobei (7) die durchgehende Flachstahlwange (5) oder die einzelnen Befestigungsflansche (6) an einer Wand angebracht werden können.

2. Treppe nach Anspruch 1,
**dadurch gekennzeichnet,**
**dass** die Trittstufe (3) auf den Rohbautritt (2) aufgeschoben oder aufgeklebt ist.

3. Treppe nach Anspruch 1 oder 2,
**dadurch gekennzeichnet,**
**dass** zwischen dem Rohbautritt (2) und der Trittstufe (3) ein Schallschutzmaterial (4) vorgesehen ist.

4. Treppe nach Anspruch 3,
**dadurch gekennzeichnet,**
**dass** zwischen der Flachstahlwange (5) oder den Befestigungsflanschen (6) und der Wand (7) Schallschutzmaterial (4) angeordnet werden kann.

5. Treppe nach Anspruch 3 oder 4,
**dadurch gekennzeichnet,**
**dass** die Flachstahlwange (5) oder die Befestigungsflansche (6) über Verbindungselemente (20) mit einer an einer Rückseite (22) der Wand (7) anordnenbaren Druckplatte (21) verbunden sind, wobei die Verbindungselemente (20) und die Druckplatte (21) durch das Schallschutzmaterial (4) schallisoliert sind.

6. Treppe nach einem der vorhergehenden Ansprüche,
**dadurch gekennzeichnet,**
**dass** die Höhe der Flachstahlwange (5) mindestens das Fünffache der Höhe der Stufe (1) und die Höhe der Befestigungsflansche (6) ebenfalls mindestens das Fünffache der Höhe der Stufe (1) ist.

7. Treppe nach einem der vorhergehenden Ansprüche,
**dadurch gekennzeichnet,**
**dass** an der Flachstahlwange (5) mehrere seitliche Flansche (17) angeschweißt sind.

8. Treppe nach einem der vorhergehenden Ansprüche,
**dadurch gekennzeichnet,**
**dass** die Flachstahlwange (5) ein Hohlprofil (8) aufweist.

9. Treppe nach Anspruch 8,
**dadurch gekennzeichnet,**
**dass** in dem Hohlprofil (8) Verstärkungselemente (11) angeordnet sind.

10. Treppe nach einem der vorhergehenden Ansprüche,
**dadurch gekennzeichnet,**
**dass** die Flachstahlwange (5) eine an den Treppenverlauf angepasste geschwungene Form (12) aufweist.

## Claims

1. Staircase with a plurality of steps (1), wherein each step (1) has a skeleton tread (2) and each skeleton tread (2) has a U-profile or a double U-profile and a step tread (3) made of wood in box form is arranged on each skeleton tread (2) in such a way that the skeleton tread (2) is completely surrounded by wood, the staircase being configured as a freely suspended staircase, **characterised in that** each skeleton tread (2) is welded to a flat steel cheek (5) or a fastening flange (6) configured as a plate with a large surface area, wherein the continuous flat steel cheek (5) or the individual fastening flanges (6) can be attached to a wall (7).

2. Staircase according to claim 1, **characterised in that** the step tread (3) is pushed or glued onto the skeleton tread (2).

3. Staircase according to claim 1 or 2, **characterised in that** a sound protection material (4) is provided between the skeleton tread (2) and the step tread (3).

4. Staircase according to claim 3, **characterised in that** sound protection material (4) can be arranged between the flat steel cheek (5) or the fastening flanges (6) and the wall (7).

5. Staircase according to claim 3 or 4, **characterised in that** the flat steel cheek (5) or the fastening flanges (6) are connected by connecting elements (20) to a pressure plate (21) that can be arranged on a rear side (22) of the wall (7), the connecting elements (20) and the pressure plate (21) being sound-insulated by the sound protection material (4).

6. Staircase according to any one of the preceding claims, **characterised in that** the height of the flat steel cheek (5) is at least five times the height of the step (1) and the height of the fastening flanges (6) is also at least five times the height of the step (1).

7. Staircase according to any one of the preceding claims, **characterised in that** a plurality of side flanges (17) are welded to the flat steel cheek (5).

8. Staircase according to any one of the preceding claims, **characterised in that** the flat steel cheek (5) has a hollow profile (8).

9. Staircase according to claim 8, **characterised in that** reinforcement elements (11) are arranged in the hollow profile (8).

10. Staircase according to any one of the preceding claims, **characterised in that** the flat steel cheek (5) has a curved shape (12) adapted to the course of the staircase.

## Revendications

1. Escalier avec plusieurs marches (1), sachant que chaque marche (1) présente un corps de marche (2) et que chaque corps de marche (2) présente un profil en U ou un profil en double U, et sachant qu'un revêtement de marche (3) en bois, en forme de caisson, est disposé sur chaque corps de marche (2) de telle sorte que le corps de marche (2) est entièrement enveloppé de bois, sachant que l'escalier est réalisé sous la forme d'un escalier librement suspendu,
**caractérisé en ce que** chaque corps de marche (2) est soudé à un limon en acier plat (5) ou à une bride de fixation (6) réalisée sous la forme d'une plaque de grande surface, sachant que le limon continu (5) en acier plat ou les brides de fixation individuelles (6) peuvent être installés sur une paroi (7).

2. Escalier selon la revendication 1, **caractérisé en ce que** le revêtement de marche (3) est enfilé ou collé sur le corps de marche (2).

3. Escalier selon la revendication 1 ou 2, **caractérisé en ce qu'**un matériau insonorisant (4) est prévu entre le corps de marche (2) et le revêtement de marche (3).

4. Escalier selon la revendication 3, **caractérisé en ce que** du matériau insonorisant (4) peut être disposé entre le limon en acier plat (5) ou les brides de fixation (6) et la paroi (7).

5. Escalier selon la revendication 3 ou 4, **caractérisé en ce que** le limon en acier plat (5) ou les brides de fixation (6) sont reliés par l'intermédiaire d'éléments de liaison (20) à une plaque de pression (21) qui peut être disposée sur un côté arrière (22) de la paroi (7), sachant que les éléments de liaison (20) et la plaque de pression (21) sont isolés phoniquement par le matériau insonorisant (4).

6. Escalier selon l'une des revendications précédentes, **caractérisé en ce que** la hauteur du limon en acier plat (5) est égale à au moins cinq fois la hauteur de la marche (1), et la hauteur des brides de fixation (6) est également égale à au moins cinq fois la hauteur de la marche (1).

7. Escalier selon l'une des revendications précédentes, **caractérisé en ce que** plusieurs brides latérales (17) sont soudées sur le limon en acier plat (5).

8. Escalier selon l'une des revendications précédentes, **caractérisé en ce que** le limon en acier plat (5) présente un profil creux (8).

9. Escalier selon la revendication 8, **caractérisé en ce que** des éléments de renforcement (11) sont disposés dans le profil creux (8).

10. Escalier selon l'une des revendications précédentes, **caractérisé en ce que** le limon en acier plat (5) présente une forme incurvée (12) adaptée à l'allure de l'escalier.
